# EUROPÄISCHE PATENTSCHRIFT

(11) **EP 0 324 201 B1**
(45) Veröffentlichungstag und Bekanntmachung des Hinweises auf die Patenterteilung: **15.05.1991**
(21) Anmeldenummer: 88202774.1
(22) Anmeldetag: 05.12.1988
(51) Int. Cl.: F22B 31/00, F22B 35/00, F23C 11/02

(54) **Verfahren zum Regeln der Wasserdampferzeugung in einer Verbrennungsanlage**
Control process of steam generation in a combustion plant
Procédé pour régler la production de vapeur dans une installation à combustion

(30) Priorität: 14.01.1988 DE 3800863
(43) Veröffentlichungstag der Anmeldung: 19.07.1989
(73) Patentinhaber: METALLGESELLSCHAFT AG, 60015 Frankfurt (DE)
(72) Erfinder: Karbach, Alfred, Dr., D-6368 Bad Vilbel (DE); Schaub, Georg, Dr., D-6000 Frankfurt am Main (DE); Peters, Rolf, Dr., D-6392 Neu-Anspach (DE)

(56) Entgegenhaltungen:
- EP-A- 0 068 301
- EP-A- 0 156 703
- WO-A-83/03294
- US-A- 4 072 130
- US-A- 4 136 642
- US-A- 4 453 495

## Beschreibung

Die Erfindung betrifft ein Verfahren zum Regeln der Erzeugung von Wasserdampf in einer Anlage zum Verbrennen fester, feinkörniger und staubförmiger Brennstoffe mit Luft in der Verbrennungszone einer zirkulierenden Wirbelschicht, mit einem Wärmeaustauscher im oberen Bereich der Verbrennungszone, mit einem mit dem Wärmeaustauscher verbundenen Wasserdampfspeicher und mit einer Wasserdampf-Speiseleitung vom Wasserdampfspeicher zu einer Turbine.

Dampferzeugungsanlagen mit Verbrennung in der zirkulierenden Wirbelschicht und mit Fließbettkühlern zum Ausnutzen der im Verbrennungsrückstand enthaltenen Wärmeenergie sind bekannt und z.B. in EP-C-0 046 406 sowie in EP-A-0 033 713 beschrieben. Einzelheiten dieser Anlagen kennt man auch aus US-A-3 672 069, 4 111 158 und 4 165 717. In US-A-4 453 495 wird ein Dampferzeuger mit Verbrennung in der zirkulierenden Wirbelschicht dadurch geregelt, daß man das Fluidisierungsgas nach Menge und Temperatur sowie die Menge der umlaufenden Feststoffe geeignet einstellt. In WO-A-83/03294 soll im Dampferzeuger mit Verbrennung in der zirkulierenden Wirbelschicht eine im wesentlichen konstante Bettemperatur eingehalten werden. Die Regelung erfolgt hierbei durch Einstellen der Menge an rückgeführten Feststoffen.

Wenn man den in diesen Anlagen erzeugten Wasserdampf zur Stromerzeugung im Kraftwerk nutzt, ist es wichtig, daß man Veränderungen, welche die Dampfproduktion beeinflussen, frühzeitig feststellt, um Regeleingriffe schnell vornehmen zu können, damit man die Dampfproduktion möglichst konstant hält. Die Turbine verlangt nämlich bei konstanter Leistung die Zufuhr von Wasserdampf in einer Menge, die praktisch konstant sein soll.

Beim eingangs genannten Verfahren wird dies erfindungsgemäß dadurch erreicht, daß man Druck und Temperatur oberhalb und unterhalb des Wärmeaustauschers in der Verbrennungszone und die Temperatur im Wasserdampfspeicher laufend mißt, den Wärmedurchgangskoeffizienten (K-Wert), den Wärmestrom und daraus die Menge des im Wärmeaustauscher erzeugten Wasserdampfs in einem Leitsystem laufend berechnet, mit dem von der Turbine benötigten Sollwert des Wasserdampfs vergleicht und bei einer Abweichung die Zufuhr von Brennstoff und Verbrennungsluft zur Verbrennungszone verändert.

Das Verfahren ist auch für eine Verbrennungsanlage geeignet, zu der eine Fließbettkühlung mit mehreren Kammern gehört, welcher man einen Teil des Verbrennungsrückstandes zuführt. Die Menge des Wasserdampfs, die in der Fließbettkühlung erzeugt wird, berechnet man ebenfalls und addiert sie der in der Verbrennungszone erzeugten Menge an Wasserdampf hinzu, wie es im Patentanspruch 2 definiert ist. Die berechnete Gesamtmenge des momentan erzeugten Wasserdampfs vergleicht man in mindestens einem Regler mit dem Sollwert und verändert die Zufuhr von Brennstoff und Verbrennungsluft der Differenz entsprechend.

Einzelheiten des Regelungsverfahrens werden mit Hilfe der Zeichnung erläutert. Es zeigt:
Fig. 1 eine Ausführungsform der zu regelnden Anlage in schematischer Darstellung und
Fig. 2 die Verarbeitung der Meßwerte.

Die Anlage zum Erzeugen des Wasserdampfs besteht im vorliegenden Fall aus einer zirkulierenden Wirbelschicht (1) mit Abscheidezyklon (2), Fließbettkühlung (3), Wärmeaustauscher (4) und Wasserdampfspeicher (5). Der Wärmeaustauscher (4) befindet sich im oberen Bereich der Verbrennungszone (7), er besteht z.B. aus senkrechten, parallel angeordneten Rohren (4a). Die Rohre sind bevorzugt ringförmig an der Innenseite der Wand der Verbrennungszone angeordnet.

Der feinkörnige und staubförmige Brennstoff, insbesondere Kohle, wird über eine Zufuhreinrichtung (10) und die Leitung (11) in den unteren Bereich der Verbrennungszone (7) eingetragen und zwar bevorzugt eingeblasen. Vorerhitzte Primärluft fördert das Gebläse (13) in das untere Ende der Wirbelschicht und Sekundärluft wird durch das Gebläse (14) zugeführt. Feststoffe und Gase verlassen die Verbrennung durch den Kanal (15) und werden im Zyklon (2) getrennt, wobei die Gase in der Leitung (17) abziehen und einer nicht dargestellten Gasreinigung zugeführt werden. Die abgeschiedenen Feststoffe werden durch die Leitungen (18) und (19) zum Teil in die Verbrennungszone (7) zurückgeführt, die restlichen Feststoffe gibt man durch die Leitung (20) der Fließbettkühlung (3) auf.

Die Fließbettkühlung (3) ist durch Zwischenwände (8) in mehrere, nur teilweise geschlossene Kammern (3a, 3b, 3c) unterteilt. Feststoffe und Gase können von einer Kammer in die andere gelangen. Durch ein Gebläse (22) wird jeder Kammer Luft zugeführt, welche die Feststoffe in wirbelnder Bewegung hält. Zu jeder Kammer gehören Wärmeaustauscher (6a, 6b, 6c). Wenn man in diese Wärmeaustauscher Wasser einleitet, um es zu verdampfen, werden sie nachfolgend "Verdampfer" genannt; der oder die Wärmeaustauscher, denen man Wasserdampf zuführt, um ihn zu überhitzen, seien "Überhitzer" genannt.

Die erwärmte Abluft aus der Fließbettkühlung (3) gibt man in der Leitung (23) in die Verbrennungszone (7), ebenso führt man einen Teil der gekühlten Feststoffe durch die Leitung (24) zurück in die Verbrennungszone (7), überschüssige Feststoffe zieht man in der Leitung (25) ab.

Aus dem Wasserdampfspeicher (5) gibt man Wasser durch die Leitung (28) in das untere Ende des Wärmeaustauschers (4), zieht den erzeugten Wasserdampf durch die Leitung (29) ab und gibt sie dem Speicher (5) auf. Durch die Leitung (30) führt man dem Speicher Speisewasser zu, das bevorzugt vorgewärmt ist und zieht den erzeugten Wasserdampf durch die Leitung (31) ab. In einem Überhitzer (32), der mehrstufig ausgebildet sein kann, überhitzt man den Wasserdampf und speist ihn durch die Leitung (33) in die Entspannungsturbine (34) ein. Abgekühlter Wasserdampf bzw. Kondensat verläßt die Turbine in der Leitung (35), Kondensat kann nach einer nicht dargestellten Aufbereitung durch die Leitung (30) in den Speicher (5) zurückgeführt werden.

Es ist ersichtlich, daß Schwankungen in der Produktion des Wasserdampfs nur mit großer Verzögerung in der zur Turbine (34) führenden Speiseleitung (33) ankommen und frühzeitig regulierend eingegriffen werden muß, wenn man den Dampfstrom in der Leitung (33) dem Bedarf der Turbine entsprechend konstant halten will. Zu diesem Zweck ist die Anlage mit verschiedenen Meßeinrichtungen ausgerüstet, nämlich:
T1 mißt die Temperatur im oberen Bereich der Verbrennungszone in der Nähe des Kanals (15),
T2 mißt die Temperatur in der Verbrennungszone etwas unterhalb des unteren Endes des Wärmeaustauschers (4),
T4 mißt die Sattdampf-Temperatur im Wasserdampfspeicher (5),
T5 mißt die Temperatur des dem Speicher (5) in der Leitung (30) zufließenden Wassers,
p1 mißt den Druck am oberen Ende der Verbrennungszone oberhalb des Wärmeaustauschers (4) und
p2 mißt den Druck wenig unterhalb des Wärmeaustauschers (4) in der Verbrennungszone (7).

Da im vorliegenden Fall auch die Verdampfer in der Fließbettkühlung (3) zur Dampfproduktion beitragen, muß auch hier in jeder Kammer, welche einen Verdampfer enthält, die Temperatur überwacht werden. Kammern mit Überhitzer werden nicht überwacht. Im Beispiel der Fig. 1 wird angenommen, daß die Kammer (3a) einen Wärmeaustauscher (6a) aufweist, der als Überhitzer arbeitet, wogegen die Wärmeaustauscher (6b) und (6c) der Kammern (3b) und (3c) der Verdampfung von Wasser dienen. Die Kammer (3c) weist deshalb die Temperaturüberwachung TV(1) auf und die Kammer (3b) enthält die Temperaturüberwachung TV(2). In der Praxis kann die Zahl der Kammern in der Fließbettkühlung (3) schwanken, auch können eine oder mehrere dieser Kammern Verdampfer enthalten. Beträgt die Zahl der Verdampfer-Kammern n, so gibt es die Temperatur-Meßstellen TV(1), TV(2),... und TV(n). Die Beiträge dieser verschiedenen Verdampfer zur Dampferzeugung müssen in den nachfolgend beschriebenen Berechnungen aufsummiert werden. Die von den Meßstellen erhaltenen Informationen (Druck oder Temperatur) werden nachfolgend der Einfachheit halber genauso wie die jeweilige Meßstelle bezeichnet.

In Fig. 2 ist dargestellt, wie die verschiedenen Meßstellen, die in Fig. 1 gezeigt sind, nämlich T1, T2, T4, T5, p1, p2, TV(1) und TV(2), ihre Informationen über Signalleitungen einem Leitsystem (40) zuführen. Dieses Leitsystem kann speziell auf die nachfolgend beschriebenen Berechnungen zugeschnitten sein, es kann sich aber auch um einen Rechner handeln. Das Leitsystem (40) berechnet laufend die momentan erzeugte Menge an Wasserdampf in der Anlage und gibt diese Information als Ist-Wert den Reglern (41) und (42) auf. Den Reglern gibt man auch den Sollwert m der von der Turbine (34) benötigten, in der Leitung (33) herangeführten Wasserdampfmenge ein. Der Ausgang des Reglers (41) führt über die Signalleitung (45) zur Brennstoffzufuhreinrichtung (10) und sorgt dafür, daß bei zu geringer Dampfproduktion mehr Brennstoff in die Verbrennung (7) geführt wird. Der Regler (42) steuert das Gebläse (13) über die Signalleitung (46) und das Gebläse (14) über die Signalleitung (47). Er sorgt dafür, daß bei erhöhtem Brennstoffbedarf in der Verbrennung (7) genügend Verbrennungsluft herangeführt wird.

Im Leitsystem (40) werden durch Rechenschaltungen oder ein Rechenprogramm die K-Werte (Wärmedurchgangskoeffizienten) des Wärmeaustauschers (4) und der Verdampfer (6b) und (6c), die Wärmeströme in diesen Anlagenteilen und daraus dann die Gesamtmenge des tatsächlich erzeugten Dampfes berechnet. Dabei benutzt man folgende Formeln, in welche die Temperatur in °C und der Druck in mbar einzusetzen sind:

Für den Wärmeaustauscher (4):

K-Wert: K = a · (p2 _ p1) _ b + c · (T1 + T2) + d · T4

Wärmestrom: W = K · F · (0,5 · (T1 + T2) _ T4)

Es bedeuten: F = Wärmeaustauschfläche des Wärmeaustauschers (4) in m².

Die Koeffizienten a, b, c und d haben je nach Anlage Werte in folgenden Bereichen:

a = 4 bis 6

b = 75,9 bis 121

c = 0,082 bis 0,123

d = 0,104 bis 0.157

Der genaue Wert eines Koeffizienten ist während des Probebetriebs der Anlage zu ermitteln.

Für die Verdampfer enthaltende Kammer i (i = 1, 2,..., n) gelten folgende Formeln:

K-Wert: K(i) = a(i) + c(i) · TV(i) + d(i) · T4

Wärmestrom: W(i) = K(i) · F(i) · (TV(i) _ T4)

Es bedeuten:

F(i) = Wärmeaustauschfläche des Verdampfers der Kammer (i) in m²

Bereiche der Koeffizienten:

a(i) = 170 bis 285

c(i) = 0,162 bis 0,205

d(i) = 0,124 bis 0,156

Die Gesamtmenge M (in kg/sec) des in allen Verdampfern erzeugten Wasserdampfs ergibt sich aus der Formel:
$\text{M = X : Y}$ Die Formeln gelten für verschiedene Anlagengrößen mit und ohne Fließbettkühlung.

## Patentansprüche

1. Verfahren zum Regeln der Erzeugung von Wasserdampf in einer Anlage zum Verbrennen fester, feinkörniger und staubförmiger Brennstoffe mit Luft in der Verbrennungszone (7) einer zirkulierenden Wirbelschicht, mit einem Wärmeaustauscher (4) im oberen Bereich der Verbrennungszone, mit einem mit dem Wärmeaustauscher verbundenen Wasserdampfspeicher (5) und mit einer Wasserdampf-Speiseleitung vom Wasserdampfspeicher zu einer Turbine (34), dadurch gekennzeichnet, daß man Druck und Temperatur oberhalb und unterhalb des Wärmeaustauschers (4) in der Verbrennungszone (7) und die Temperatur im Wasserdampfspeicher (5) laufend mißt, den Wärmedurchgangskoeffizienten (K-wert), den Wärmestrom und daraus die Menge des im Wärmeaustauscher (4) erzeugten Wasserdampfs in einem Leitsystem (40) laufend berechnet, mit dem von der Turbine (34) benötigen Sollwert des Wasserdampfs vergleicht und bei einer Abweichung die Zufuhr von Brennstoff und Verbrennungsluft zur Verbrennungszone (7) verändert.

2. Verfahren nach Anspruch 1, mit einer zur Verbrennungsanlage gehörenden, mehrere Kammern (3a, 3b, 3c) aufweisenden Fließbettkühlung (3) für einen Teil des Verbrennungsrückstands, wobei die Kammern Wärmeaustauscher für die Verdampfung von Speisewasser oder für die Überhitzung von Wasserdampf enthalten, mit Zufuhr von Wirbelluft (22) zu den Kammern der Fließbettkühlung, wobei aus der Fließbettkühlung Abluft (23) und ein Teil des gekühlten Feststoffrückstands (24) in die Verbrennungszone (7) geleitet werden, dadurch gekennzeichnet, daß man auch die Menge des in den Wasser verdampfenden Wärmeaustauschern (Verdampfern) (6b, 6c) in der Fließbettkühlung erzeugten Wasserdampfs im Leitsystem (40) laufend berechnet, indem man die Temperatur in den zu Verdampfern gehörenden Kammern (3b, 3c) laufend mißt und in das Leitsystem eingibt, die K-Werte, die zugehörigen Wärmeströme und daraus die Wasserdampfmengen berechnet und zur Menge des im Wärmeaustauscher (4) erzeugten Wasserdampfs addiert.

## Claims

1. A method to regulate the production of water vapour in an installation for the combustion of solid, fine-grained and powdered fuels with air in the combustion zone (7) of a circulating fluidized bed, with a heat exchanger (4) in the upper region of the combustion zone, with a water vapour reservoir (5) connected to the heat exchanger and with a water vapour feed line from the water vapour reservoir to a turbine (34) characterized in that the pressure and temperature above and below the heat exchanger (4) in the combustion zone (7) and the temperature in the water vapour reservoir (5) are measured continuously, the heat transfer coefficient (K value) is calculated continously, the heat flow and therefrom the quantity of the water vapour produced in the heat exchanger (4) in a conducting system (40), is compared with the nominal value of the water vapour required by the turbine (34) and in the case of a deviation, the supply of fuel and combustion air to the combustion zone (7) is altered.

2. A method according to Claim 1, with a fluidized bed cooling (3) belonging to the combustion installation and having a plurality of chambers (3a, 3b, 3c), for a portion of the combustion residue, wherein the chambers contain heat exchangers for the vaporization of feed water or for the superheating of water vapour, with a supply of turbulent air (22) to the chambers of the fluidized bed cooling, wherein from the fluidized bed cooling exhaust air (23) and a portion of the cooled solid residue (24) are carried into the combustion zone (7), characterized in that also the quantity of water vapour produced in the heat exchangers (vaporizers) (6b, 6c) vaporizing water in the fluidized bed cooling is calculated continuously in the conducting system (40), wherein the temperature in the chambers (3b, 3c) belonging to vaporizers is measured continuously and fed into the conducting system, the K values, the associated heat flows and therefrom the water vapour quantities are calculated and added to the quantity of water vapour produced in the heat exchanger (4).

## Revendications

1. Procédé de réglage de la production de vapeur d'eau dans une installation de combustion par de l'air de combustibles solides, à grains fins et sous forme de poussière, dans la zone de combustion (7) d'un lit fluidisé circulant, comprenant un échangeur de chaleur (4) à la partie supérieure de la zone de combustion, un collecteur de vapeur d'eau (5) communiquant avec l'échangeur de chaleur et un conduit d'alimentation en vapeur d'eau allant du réservoir de vapeur d'eau à une turbine (34), caractérisé en ce qu'il consiste à mesurer en continu la pression et la température au-dessus et en-dessous de l'échangeur de chaleur (4) dans la zone de combustion (7) et la température du collecteur de vapeur d'eau (5), à calculer en permanence dans un système de pilotage (40) le coefficient de transmission de la chaleur (valeur K), le courant calorifique et à partir de cela la quantité de vapeur d'eau produite dans l'échangeur de chaleur (4), à la comparer à la valeur de consigne de la vapeur d'eau dont a besoin la turbine (34) et, en cas d'écart, à modifier l'alimentation en combustible et d'air de combustion de la zone de combustion (7).

2. Procédé selon la revendication 1, comprenant un dispositif de refroidissement (3) à lit fluidisé pour une partie du résidu de combustion, qui fait partie de l'installation de combustion et qui comporte plusieurs chambres (3a, 3b, 3c), les chambres contenant des échangeurs de chaleur pour l'évaporation de l'eau d'alimentation ou pour la surchauffe de la vapeur d'eau avec amenée d'air de fluidisation (22) aux chambres du dispositif de refroidissement à lit fluidisé, l'air (23) issu du dispositif de refroidissement à lit fluidisé et une partie du résidu de matières solides (24) refroidi étant envoyée dans la zone de combustion (7), caractérisé en ce qu'il consiste à calculer en permanence dans le système de pilotage (40) également la quantité de vapeur d'eau produite dans les échangeurs de chaleur (évaporateurs 6b, 6c) évaporant de l'eau dans le dispositif de refroidissement à lit fluidisé, en mesurant en permanence la température dans les chambres (3b, 3c) faisant partie des évaporateurs et en l'envoyant au système de pilotage, en calculant les valeurs (K), les courants calorifiques correspondants et à partir de cela les quantités de vapeur d'eau et en les ajoutant à la quantité de vapeur d'eau produite dans l'échangeur de chaleur (4).
